# DEMANDE DE BREVET EUROPEEN

(11) **EP 1 149 759 A1**
(43) Date de publication de la demande: **31.10.2001**
(21) Numéro de dépôt: 01400991.4
(22) Date de dépôt: 18.04.2001
(51) Int. Cl.: B63B 43/12, B63B 35/71, B29C 41/04

(54) **Saillie sécuritaire nautique**

(30) Priorité: 26.04.2000 FR 0005293
(71) Demandeur: Vincent, Jean-Francois, 75001 Paris (FR)
(72) Inventeur: Vincent, Jean-Francois, 75001 Paris (FR)

(57) **Abrégé**

Une saillie sécuritaire nautique d'une embarcation légère est décrite, qui est une excroissance (39) volumique au-dessus de son pont, ponctuelle, rigide, de même nature plastique que la coque rotomoulée, creuse et étanche, formant dosseret, et comportant des bords et arêtes arrondis, un orifice de remplissage (32), des inserts, enfoncements, reliefs, gravures et illustrations. Cette saillie sécuritaire nautique facilite le retournement d'un bateau qui a chaviré.

## Description

La présente invention concerne un dispositif qui a pour but d'empêcher, en cas de chavirement, le retournement complet de la coque d'une embarcation légère.

Quand une coque est complètement retournée, une effet de ventouse se produit et colle la coque à l'eau. Cela rend très difficile, sa remise à l'endroit, surtout si elle n'a pas de quille.

Pour éviter ce risque on créé, sur le pont supérieur de la coque, une saillie sécuritaire nautique, c'est-à-dire un volume rigide ou souple, fixé ou intégré au pont, formant une excroissance du pont, pérenne ou momentanée. Cette saillie, de par son volume et son emplacement empêchera la coque retournée de coller à l'eau et par là facilitera son retournement à l'endroit, et ce, dans le but d'accroître la sécurité des utilisateurs qui pourront ainsi revenir à bord de l'embarcation plus aisément.

Ce volume de la saillie est réalisé, FIG 1-31, soit par une enveloppe rigide constituée par du bois, du métal, de la mousse ou du plastique pour une proéminence permanente :
- soit par une enveloppe, FIG 2-33, souple constituée par du caoutchouc, du tissu ou un film plastique pour une saillie permanente ou momentanée.
- soit par une combinaison d'enveloppe rigide et souple, permanente et, ou momentanée, FIG 3-35 et 37.

De plus l'enveloppe, constituant le volume, est creuse et étanche, et, comporte au moins un orifice, FIG 1-32, pour être remplie par de l'air, un gaz ou un matériau solide fractionné ou pas, de faible densité comme du liège, de la mousse ou toute matière plastique expansée. Cette enveloppe de la saillie peut également contenir une autre enveloppe souple, telle une chambre à air.

Dans le cas d'une coque plastique roto moulée, thermoformée ou autre, la saillie sécuritaire nautique peut être aussi une excroissance du pont supérieur de l'embarcation, FIG 4-39, qui peut être dans sa totalité creuse et étanche : les canoës-kayaks, les barques FIG 5-42, les voiliers, les canots, les annexes et bateaux à moteur de faible dimension peuvent en être l'illustration.

Par contre si la saillie sécuritaire nautique est rapportée, c'est-à-dire rattachée ou ajoutée, à la partie supérieure du pont de l'embarcation, alors elle sera reliée à ce pont par tous les types de fixation possibles tels que vis, boulons, rivets, cordages, liens divers, soudure, collage, étriers, résilles, filets, etc...

Dans le cadre d'une saillie sécuritaire nautique momentanée, c'est-à-dire d'un volume souple qui ne se dilate qu'à un moment choisi, alors qu'en temps normal il est replié de manière à n'occuper qu'un faible espace, il est prévu que l'enveloppe devient proéminente au dessus du pont supérieur de l'embarcation dans les cas suivants :
- Soit par son immersion dans l'eau, lors d'un chavirage par exemple.
- Soit par un enclenchement conjugué avec l'entrée en action du coupe-circuit du moteur,
- soit par le fait de tirer par exemple sur un cordonnet semblable au type de mécanisme déclencheur d'une brassière ou d'un gilet de sauvetage.

Dans les cas précités une réserve de gaz est alors libérée pour gonfler l'enveloppe qui prend tout son volume instantanément , et, forme ainsi la saillie sécuritaire nautique.

Pour que cette saillie volumique apporte un plus à la sécurité des occupants de l'embarcation, et par là, l'empêche de coller à l'eau en cas de retournement à 180 degrés, il faut que ce volume soit d'abord ponctuel. En effet, si on étalait sur tout le pont supérieur ce volume en une couche plus ou moins épaisse, rien n'empêcherait le bateau de rester sur le dos, donc de « coller ». Au contraire le fait de mettre un volume en hauteur au dessus du pont et en un seul, voire, tout au plus, en 2 endroits, va déséquilibrer son retournement, et, positionner le bateau au moins de manière oblique sur l'eau : il ne pourra plus « coller » ni faire ventouse.
Mais pour obtenir ce résultat il faut aussi que l'importance du volume, outre sa position ponctuelle précitée, soit en rapport avec la masse de l'embarcation.
Or chaque embarcation doit comporter une réserve de flottabilité qui se traduit par un volume défini par des normes spécifiques tenant compte en particulier de la masse du bateau et des occupants. Cette réserve de flottabilité s'impose à toute embarcation et à toute navigation. Il faudra, en conséquence , que la saillie sécuritaire nautique ait un volume proéminent égal ou supérieur au quart du volume de la réserve de flottabilité de l'embarcation concernée.
Enfin après le positionnement horizontal de la saillie sur le pont et la définition de son importance volumique, la distance mesurant la hauteur du centre du volume au dessus du pont devra être égale ou supérieure au cinquième de la hauteur totale de la coque, FIG 6-45, au même endroit pour pouvoir « décoller » la coque de l'eau. Les 3 définitions concernant le positionnement et l'importance de la saillie ci-dessus exposées sont des règles minimales à respecter. Chaque fois qu'il est possible d'aller au delà, la sécurité s'accroît, car l'embarcation sera plus facile à remettre à l'endroit et donc plus apte, pour ses utilisateurs, à permettre leur retour à bord.

Par ailleurs, ce volume saillant pourrait comporter des dangers : tous ses bords et arêtes devront être arrondis pour éviter toute blessure.

On peut également prévoir dans cette saillie des enfoncements pour positionner des feux de route, FIG 7-47, un parasol, un taud, FIG 8-49, une canne à pêche, un fusil de chasse, des pagaies, rames, un fanion, divers instruments (speedomètre, rose des vents,...) des inserts pour fixer tout objet, des reliefs pour appréhender des amarres, retenir les coussins du dosseret et du fessier, une capote, des emmarchements pour accéder à la plate forme supérieure du volume qui peut être alors un plongeoir, FIG 9-51, ou le départ d'une glissière, FIG 9-53, (toboggan) des emplacements pour gravure et toute inscription ou illustration.

Enfin dans le cadre d'une navigation en eau peu profonde cette saillie sécuritaire nautique, FIG 7, agit comme un arceau de sécurité à l'instar des voitures décapotables, et évite des traumatismes en touchant le fond dans le cas d'un retournement. De même, si la vitesse de l'embarcation est importante, la saillie peut servir de dosseret et d'appui tête, là aussi pour éviter certains traumatismes.

## Revendications

1. La saillie sécuritaire nautique d'une embarcation légère est **caractérisée par** sa forme de dosseret-appui-tête provenant dune excroissance volumique ponctuelle, rigide, creuse, étanche et située au-dessus du pont de la coque, tout en étant intégrée audit pont. Cette proéminence, réalisée à l'aide d'un matériau plastique, est obtenue par le procédé du rotomoulage ou du thermoformage de l'ensemble saillie-coque.

2. La saillie sécuritaire nautique, selon la revendication 1, est **caractérisée par** ses bords et arêtes arrondis.

3. La saillie sécuritaire nautique, selon les revendications 1 et 2, est **caractérisée par** un orifice permettant son remplissage par de la mousse ou par un matériau solide, fractionné, et de faible densité.

4. La saillie sécuritaire nautique, selon l'une quelconque des revendications 1 à 3, est **caractérisée en ce qu'**elle comporte, pour tout ou partie, des inserts, enfoncements, reliefs, emmarchements, plongeoir, plate-forme, glissière, gravures, illustrations et inscriptions.
